# EUROPÄISCHE PATENTSCHRIFT

(11) **EP 0 705 692 B1**
(45) Veröffentlichungstag und Bekanntmachung des Hinweises auf die Patenterteilung: **29.12.1997**
(21) Anmeldenummer: 95113219.0
(22) Anmeldetag: 23.08.1995
(51) Int. Cl.: B41F 31/15

(54) **Verfahren und Vorrichtung zum Umstellen eines Farbwerks von Druckmaschinen**
Method and means for converting the inking device of a printing machine
Procédé et dispositif pour changer l'encrier d'une machine à imprimer

(30) Priorität: 08.10.1994 DE 4435991
(43) Veröffentlichungstag der Anmeldung: 10.04.1996
(73) Patentinhaber: Heidelberger Druckmaschinen Aktiengesellschaft, D-69115 Heidelberg (DE)
(72) Erfinder: Thünker, Norbert, Dr., D-69493 Hirschberg (DE); Junghans, Rudi, D-69259 Wilhelmsfeld (DE)
(74) Vertreter: Fey, Hans-Jürgen

(56) Entgegenhaltungen:
- DE-A- 3 434 646
- DE-A- 4 140 048

## Beschreibung

Die Erfindung bezieht sich auf ein Verfahren und eine Vorrichtung zum Umstellen eines Farbwerks von Druckmaschinen, bei dem auf einer Farbkastenwalze quer zur Druckrichtung Bereiche mit unterschiedlichen Farbschichtdicken vorhanden sind, die über eine Anzahl Farbwerkswalzen und Farbauftragwalzen entsprechend dem zonalen Farbbedarf auf eine Druckform aufgebracht werden und bei dem Farbwerkswalzen als axial bewegte Reibwalzen ausgebildet sind, die periodisch einen Axialhub ausführen.

Bei Druckformen, die unterschiedliche Flächendeckungen in den einzelnen Farbzonen aufweisen, besteht das Problem, daß die Solldichte der Farbe in den Zonen, die nur eine sehr geringe Flächendeckung aufweisen, durch die Nachbarzonen mit einer hohen Flächendeckung überschritten wird und ein ungewollter Ausgleich erfolgt. Das selbe Problem tritt auf, wenn bei laufender Maschine kurze Druckunterbrechungen erforderlich sind, bei denen die Papierzufuhr und Farbzufuhr kurzzeitig abgestellt wird und das Farbwerk weiter dreht. In diesen Situationen ergibt sich über die Breite des Farbwerks ein Farbprofil, das durch die seitliche Verreibung soweit verändert wird, daß es mit dem tatsächlichen Farbbedarf auf der Druckplatte kaum korreliert.

Um diese Erscheinungen zu beseitigen, schlägt die DE 41 40 048 A1 vor, den Antrieb einer Reibwalze über eine Schaltkupplung zu unterbrechen, so daß die periodische Axialbewegung der Reibwalze stillsetzbar ist. Der Nachteil dieser bekannten Ausführung ist darin zu sehen, daß es Probleme bereitet, die Reibwalzen bei weiterlaufendem Druckwerk wieder phasenrichtig einzukuppeln, wenn z. B. die Druckunterbrechung beendet ist und wieder eine Papierzufuhr erfolgt. Sind mehrere Reibwalzen in einem Farbwerk vorhanden, so führen diese ihren Axialhub normalerweise nicht synchron aus, so daß ein erheblicher Steueraufwand erforderlich ist, um den zuvor eingestellten Axialhub wieder zu erreichen. Eine Änderung der axialen Hubbewegung der einzelnen Reibwalzen würde sich unmittelbar im Druckergebnis auswirken und zu einer schädlichen Farbveränderung führen.

Ausgehend von diesen Gegebenheiten ist es die Aufgabe der vorliegenden Erfindung, den seitlichen Farbfluß im Farbwerk so konstant zu halten, wie er zum exakten Einfärben der Druckform auch bei stark unterschiedlichen Solldichten oder bei Druckunterbrechungen erforderlich ist, ohne daß Probleme bei der seitlichen Verreibung auftreten.

Das Verfahren zum Umstellen eines Farbwerks gemäß vorliegender Erfindung ist dadurch gekennzeichnet, daß bei der Herstellung von Druckexemplaren mit einem quer zur Druckrichtung relativ gleichmäßigen Farbauftrag die Reibwalzen auf den jeweils vorgesehenen vollen Hub eingestellt sind und daß bei der Herstellung von Druckexemplaren mit einem quer zur Druckrichtung bereichsweise stark wechselnden Farbauftrag oder bei kurzzeitiger Druckunterbrechung der Hub mindestens der ersten Reibwalze, die nach der Farbkastenwalze folgt, bei weiterlaufendem Druckwerk auf einem geringen wert nahe 0 umgestellt wird. Die so umgestellte Reibwalze führt weiterhin einen geringen Hub aus, z. B. von 1 mm, so daß keinerlei Veränderung der Phasenlage der seitlichen Bewegung der Reibwalze erfolgt. Weiterhin ist es nicht erforderlich, bei laufendem Druckwerk, den Antrieb für den seitlichen Hub einzukuppeln, so daß auch keine Drehschwankungen im Druckwerk auftreten können. Somit entfällt jedes Nachjustieren der Farbführung. Ein weiterer Vorteil ist, daß der Drucker jede Stellung des Reibwalzenhubes für die normalen Druckarbeiten einstellen kann.

Eine Vorrichtung zur Durchführung des Verfahrens ist dadurch gekennzeichnet, daß der axiale Hub der Reibwalse über eine auf dem Achszapfen der Reibwalze gelagerte, exzentrisch versetzte Rolle erfolgt, die zwischen zwei parallel angeordneten, am Maschinenseitengestell gelagerte Laufflächen bewegbar ist, daß die Rolle einen Drehantrieb aufweist, so daß deren exzentrische Anordnung die Reibwalze axial hin- und herbewegt und daß der Abstand mindestens einer der beiden parallel angeordneten Laufflächen zur gegenüberliegenden Lauffläche vergrößerbar ist. Durch den größeren Abstand zwischen den beiden Laufflächen dreht sich die exzentrisch gelagerte Laufrolle über den größten Teil ihrer Drehbewegung, ohne daß sie einen Hub auf die jeweilige Reibwalze überträgt. Nur im Bereich ihrer Umkehrpunkte trifft die Laufrolle auf eine der beiden Laufflächen auf, so daß je nach Abstand z. B. nur ein axialer Hub von 1 mm durchgeführt wird. Der Abstand der beiden Laufflächen richtet sich hierbei nach der jeweils eingestellten Exzentrizität des Zapfens der Laufrolle gegenüber dem Drehantrieb und läßt sich individuell einstellen.

Ein Ausführungsbeispiel der Erfindung ist in den Zeichnungen schematisch dargestellt.

Es zeigt:
- Fig. 1: ein Schema der Farbverteilung in verschiedenen Zonen,
- Fig. 2: ein Schema der Farbverteilung gemäß vorliegender Erfindung,
- Fig. 3: einen Längsschnitt durch ein Getriebe zum Antreiben der Rolle,
- Fig. 4: einen Querschnitt durch das Getriebe,
- Fig. 5: die Rolle zwischen den beiden Laufflächen,
- Fig. 6: die Lagerung der beiden Laufflächen,
- Fig. 7: ein Schema der beiden Laufflächen in abgestellter und angestellter Stellung.

In Fig. 1 ist ein Schema der Farbverteilung von vier beliebigen Zonen, wobei die einzelnen Zonen am Farbkasten z. B. auf die Werte 8,80, 10,80, 0,60 und 10,80 eingestellt sind, weil die Flächendeckungen in den Zonen sehr unterschiedlich sind. Durch das Spalten der Farbe und die seitliche Verreibung im Farbwerk entsteht sodann ein Farbprofil auf dem Druckbogen von 0,98, 0,98, 1,17 und 0,96. Der Wert von 1,17 in der Zone mit der geringsten Farbzufuhr von 0,60 entsteht bei bisherigen Farbwerken durch die seitliche Verreibung insbesondere der oberen Reiberwalzen, so daß die Farbschichtdicke von 1,17 in keiner weise dem Farbbedarf in dieser Zone entspricht. Diese Erscheinung tritt im normalen Fortdruckprozeß auf, aber besonders auch wenn z. B. der Druck kurzzeitig unterbrochen wird, so daß beim Wiederanstellen der Farbauftragwalzen an die Druckplatte eine längere Einlaufphase mit entsprechender Markulatur benötigt wird, um in den Zonen eine dem Farbbedarf entsprechende Farbschichtdicke wieder herzustellen.

In Fig. 2 ist die Einstellung der einzelnen Farbzonen am Farbkasten ebenfalls auf die werte 8,80, 10,80, 0,60 und 10,80 vorgenommen. Bei diesem Schema ist jedoch mindestens die erste Reibwalze nach der Farbkastenwalze auf einen geringen wert nahe 0 eingestellt. Hiermit wird erreicht, daß die schwache Zone mit dem Wert 0,60 von den beiden benachbarten Zonen mit den Werten 10,80 nicht so viel Farbe zugeführt bekommt, so daß in dieser Zone auf dem Druckbogen lediglich eine Farbschichtdicke mit dem wert 1,02 erreicht wird. Es findet somit keine überfärbung statt, sondern eine Schichtdicke im Rasterpunkt, die nach wenigen Bogen bereits einen exakten Druck ermöglicht.

Auf dem Achsschenkel 1, einer nicht dargestellten Reibwalze eines Farbwerks ist in einem Getriebekasten 2 eine Schnecke 3 und ein Schneckenrad 4 angeordnet, wobei die Schnecke 3 auf dem Achszapfen 1 der Reibwalze befestigt ist. Der Getriebekasten 2 ist über Kugellager 5 und ein Nadellager 6 auf dem Achsschenkel 1 der Reibwalze gelagert und bewegt sich mit dem Achsschenkel 1 der Reibwalze hin und her.

Um ein Mitdrehen des Getriebekastens 2 zu verhindern, ist parallel zum Achsschenkel 1 ein Stützzapfen 7 seitlich am Getriebekasten 2 befestigt, der sich in einer Lagerung 8 hin- und herbewegt, die in einem Lagerschild 9 befestigt ist. (Fig. 3)

In Fig. 4 ist der Getriebekasten 2 in einem Querschnitt gezeigt, mit einer Lagerung des Schneckenrades 4 auf einem Kurbelzapfen 10. Der Kurbelzapfen 10 ist über ein Kugellager 11 und ein Nadellager 12 im Getriebekasten 2 drehbar gelagert. An einem Ende trägt der Kurbelzapfen 10 eine auf einem Rollenzapfen 13 gelagerte Rolle 14. Bei dieser Ausführung kann der Rollenzapfen 13 verschiebbar an dem Flansch 15 gelagert sein, so daß das Maß der Exzentrizität e einstellbar ist. Hierdurch läßt sich der seitliche Hub der Reibwalze, der dem doppelten Maß e entspricht den beim Druck gegebenen Erfordernissen anpassen.

Fig. 5 zeigt die Rolle 14 zwischen zwei parallel angeordneten Laufflächen 16, 17 von denen die Lauffläche 17 an einem Träger 18 vorgesehen ist, der am Maschinenseitengestell 19 befestigt ist. Im Träger 18 sind zwei Lagerzapfen 20 befestigt (Fig. 6), auf denen ein Schiebekörper 21 axial verschiebbar ist, an dem die zweite Lauffläche 16 vorgesehen ist. Durch Verschieben des Schiebekörpers läßt sich der Abstand zwischen den beiden Laufflächen 16 und 17 von einem Maß das dem Durchmesser der Rolle 14 entspricht bis in die strichpunktiert gezeichnete Stellung vergrößern. Das Verschieben des Schiebekörpers 21 kann z. B. über einen Stellmotor 22 erfolgen, der im Träger 18 befestigt ist. Der Motorzapfen 23, der über ein Kugellager 24 mit dem Schiebekörper 21 verbunden ist, läßt sich in Pfeilrichtung so weit nach links bewegen, daß der Schiebekörper 21 die strichpunktiert gezeichnete Stellung einnimmt. (Fig. 5 und 6)

In Fig. 7 ist schematisch der vergrößerte Abstand der beiden Laufflächen 16, 17 ausgezogen gezeichnet, wobei dieser Abstand dem Maß a entspricht. Das Maß a kann z. B. zweimal der Exzentrizität e plus einmal dem Durchmesser der Rolle 14 minus 1 mm betragen. In diesem Falle wäre der axiale Hub der Reibwalze 1 mm. Dieser Hub entsteht dadurch, daß die Rolle 14 von ihrer ausgezogen gezeichneten oberen Position nach einer Drehbewegung von 180° in der strichpunktiert gezeichnete Stellung gegenüber der ausgezogen gezeichnete Laufflache 16 um 1 mm verschoben wird, so daß die Reibwalze einen entsprechenden Hub ausführt. In dem rechten Schema sind die beiden Laufflächen 16 und 17 bis auf das Maß b zusammengeschoben, das dem Durchmesser der Laufrolle 14 entspricht. Bei ihrer Drehbewegung verschiebt somit die Rolle 14 nach 180° die Reibwalze so, daß sie den Hub zweimal e ausführt. In dieser Stellung der Laufflächen 16, 17 wird somit der volle Hub der kurbelförmig gelagerten Rolle 14 auf die Reibwalze übertragen, während bei dem vergrößerten Abstand a der Laufflächen 16, 17 gemäß der im linken Schema der Hub z. B. bis auf 1 mm verkleinert wurde. Hierdurch wird die seitliche Verreibung auf einen wert nahe 0 umgestellt, so daß kein ungewollter Farbausgleich zwischen Zonen mit hohem Farbbedarf und Zonen mit geringem Farbbedarf stattfindet.

### BEZUGSZEICHENLISTE

- 1: Achsschenkel
- 2: Getriebekasten
- 3: Schnecke
- 4: Schneckenrad
- 5: Kugellager
- 6: Nadellager
- 7: Stützzapfen
- 8: Lagerung
- 9: Lagerschild
- 10: Kurbelzapfen
- 11: Kugellager
- 12: Nadellager
- 13: Rollenzapfen
- 14: Roller
- 15: Flansch
- 16: Lauffläche
- 17: Lauffläche
- 18: Träger
- 19: Maschinenseitengestell
- 20: Lagerzapfen
- 21: Schiebekörper
- 22: Stellmotor
- 23: Motorzapfen
- 24: Kugellager

## Patentansprüche

1. Verfahren zum Umstellen eines Farbwerks von Druckmaschinen, bei dem auf einer Farbkastenwalze quer zur Druckrichtung Bereiche mit unterschiedlichen Farbschichtdicken vorhanden sind, die über eine Anzahl Farbwerkswalzen und Farbauftragwalzen entsprechend dem zonalen Farbbedarf auf eine Druckform aufgebracht werden und bei dem Farbwerkswalzen als axial bewegte Reibwalzen ausgebildet sind, die periodisch einen Axialhub ausführen.
**dadurch gekennzeichnet**,
- daß bei der Herstellung von Druckexemplaren mit einem quer zur Druckrichtung relativ gleichmäßigen Farbauftrag die Reibwalzen auf den jeweils vorgesehen vollen Hub eingestellt sind und
- daß bei der Herstellung von Druckexemplaren mit einem quer zur Druckrichtung bereichsweise stark wechselnden Farbauftrag oder bei kurzzeitiger Druckunterbrechung der Hub mindestens der ersten Reibwalze, die nach der Farbkastenwalze folgt, bei weiterlaufendem Druckwerk auf einen geringen Wert nahe 0 umgestellt wird.

2. Vorrichtung zur Durchführung des Verfahrens nach Anspruch 1, mit einer Farbkastenwalze, eine Anzahl Farbwerkswalzen und Farbauftragwalzen zum Transport von Druckfarbe auf eine Druckform, wobei Farbwerkswalzen als axial bewegte Reibwalzen ausgebildet sind, die periodisch einen Axialhub ausführen,
**dadurch gekennzeichnet**,
- daß der axiale Hub der Reibwalze über eine auf dem Achszapfen (1) der Reibwalze gelagerte exzentrisch (e) versetzte Rolle (14) erfolgt, die zwischen zwei parallel angeordneten am Maschinenseitengestell (19) gelagerte Laufflächen (16, 17) bewegbar ist,
- daß die Rolle (14) einen Drehantrieb aufweist, so daß deren exzentrische Anordnung (e) die Reibwalze axial hin- und herbewegt und
- daß der Abstand (b) mindestens eine der beiden parallel angeordneten Laufflächen (16, 17) zur gegenüberliegenden Lauffläche vergrößerbar ist.

3. Vorrichtung nach Anspruch 2,
**dadurch gekennzeichnet**,
daß eine Lauffläche (16) an einem Schiebekörper (21) vorgesehen ist, der über ein Stellmittel (22) auf Lagerzapfen (20) verschiebbar gelagert ist, wobei die gegenüberliegende Lauffläche (17) an einem Träger (18) vorgesehen ist, der am Mschienenseitengestell (19) befestigt ist.

## Claims

1. Method for resetting an inking unit of printing machines, in which, on an ink fountain roller, there are transverse to the printing direction regions with different ink layer thicknesses which are applied to a printing forme according to the zonal ink requirement via a number of inking unit rollers and ink applicator rollers, and in which inking unit rollers are designed as axially moved distributor rollers which periodically execute an axial stroke,
characterized
- in that, during the production of printed copies with an ink application which is relatively uniform transversely to the printing direction, the distributor rollers are set at the full stroke provided in each case, and
- in that, during the production of printed copies with an ink application which changes sharply in regions transversely to the printing direction or in the event of a brief interruption in printing, the stroke of at least the first distributor roller, which follows after the ink fountain roller, is reset at a low value near 0 while the printing unit continues to run.

2. Device for carrying out the method according to Claim 1, having an ink fountain roller, a number of inking unit rollers and ink applicator rollers for transporting printing ink onto a printing forme, inking unit rollers being designed as axially moved distributor rollers which periodically execute an axial stroke,
characterized
- in that the axial stroke of the distributor roller takes place via an eccentrically (e) offset roll (14) which is mounted on the shaft journal (1) of the distributor roller and which is movable between two running surfaces (16, 17) arranged in parallel and mounted on the machine side stand (19),
- in that the roll (14) has a rotary drive, so that its eccentric arrangement (e) moves the distributor roller axially back and forth, and
- in that the distance (b) between at least one of the two running surfaces (16, 17) arranged in parallel and the opposite running surface can be increased.

3. Device according to Claim 2, characterized in that one running surface (16) is provided on a sliding body (21) which is mounted on bearing journals (20) so as to be displaceable via an actuating means (22), the opposite running surface (17) being provided on a carrier (18) which is fastened to the machine side stand (19).

## Revendications

1. Procédé pour le remplacement d'une unité d'encrage de machines d'impression, selon lequel sur un rouleau d'encrier sont présentes, transversalement par rapport à la direction d'impression, des zones possédant des couches d'encre ayant des épaisseurs différentes et qui sont appliquées sur une forme d'impression en fonction du besoin d'encre zone par zone, au moyen d'un certain nombre de rouleaux de l'unité d'encrage et de rouleaux encreurs, et selon lequel des rouleaux de l'unité d'encrage sont agencés sous la forme de rouleaux de friction déplacés axialement, qui exécutent périodiquement une course de déplacement axiale,
caractérisé en ce
- que lors de la fabrication d'exemplaires d'impression avec un dépôt d'encre relativement uniforme transversalement par rapport à la direction d'impression, les rouleaux broyeurs sont réglés sur la course de déplacement complète respectivement prévue, et
- que lors de la fabrication d'exemplaires d'impression avec un dépôt d'encre qui varie fortement par zones transversalement par rapport à la direction d'impression ou dans le cas d'une interruption de brève durée de l'impression, la course au moins du premier rouleau broyeur, qui se situe en aval du rouleau d'encrier, est commutée sur une faible valeur proche de 0 dans l'unité d'impression qui continue à fonctionner.

2. Dispositif pour la mise en oeuvre du procédé selon la revendication 1, comportant un rouleau d'encrier, un certain nombre de rouleaux de l'unité d'impression et de rouleaux encreurs pour le transfert de l'encre d'impression sur une forme d'impression, des rouleaux de l'unité d'impression étant agencés sous la forme de rouleaux broyeurs déplacés axialement, qui exécutent périodiquement une course de déplacement axiale, caractérisé en ce
- que la course de déplacement axiale du rouleau broyeur est exécutée par l'intermédiaire d'un galet (14) qui est montée sur le tourillon (1) du rouleau broyeur en étant décalé d'une manière excentrée (e) et qui est déplaçable entre deux surfaces de roulement (16, 17) qui sont parallèles et disposées sur le châssis latéral (19) de la machine,
- que le galet (14) possède un dispositif d'entraînement en rotation de sorte que son montage excentré (e) provoque un déplacement axial en va-et-vient du rouleau broyeur, et
- que la distance (b) d'au moins l'une des deux surfaces de roulement parallèles (16, 17) peut être accrue par rapport à la surface circulante en vis-à-vis.

3. Dispositif selon la revendication 2, caractérisé en ce qu'une surface de roulement (16) est prévue sur un coulisseau (21), qui est monté de manière à être déplaçable sur un tourillon (20) par l'intermédiaire d'un moyen de réglage (22), la surface de roulement opposée (17) étant prévue sur un support (18), qui est fixé au châssis latéral (19) de la machine.
